# EUROPÄISCHE PATENTSCHRIFT

(11) **EP 3 080 348 B1**
(45) Veröffentlichungstag und Bekanntmachung des Hinweises auf die Patenterteilung: **21.02.2018**
(21) Anmeldenummer: 14805602.1
(22) Anmeldetag: 01.12.2014
(51) Int. Cl.: D06F 39/10, D06F 39/12, D06F 58/20, D06F 58/24

(54) **HAUSHALTSGERÄT MIT EINEM VERSCHLUSSELEMENT ZUM ABDECKEN EINER WARTUNGSÖFFNUNG**
HOUSEHOLD APPLIANCE COMPRISING A CLOSING ELEMENT FOR COVERING A MAINTENANCE OPENING
APPAREIL MÉNAGER POURVU D'UN ÉLÉMENT DE FERMETURE DESTINÉ À RECOUVRIR UN ORIFICE D'ENTRETIEN

(30) Priorität: 10.12.2013 DE 102013225349
(43) Veröffentlichungstag der Anmeldung: 19.10.2016
(73) Patentinhaber: BSH Hausgeräte GmbH, 81739 München (DE)
(72) Erfinder: KOHLRUSCH, Frank, 13189 Berlin (DE); THÜMMLER, Andreas, 16556 Hohen Neuendorf (DE); BEDEWITZ, René, 13057 Berlin (DE)
(86) Internationale Anmeldenummer: PCT/EP2014/076127
(87) Internationale Veröffentlichungsnummer: WO 2015/086361

(56) Entgegenhaltungen:
- WO-A2-2012/062894
- CN-A- 101 100 802
- DE-A1- 10 109 744

## Beschreibung

Die vorliegende Erfindung betrifft ein Haushaltsgerät mit einem Verschlusselement zum Abdecken einer Wartungsöffnung.
Die Druckschrift KR 2010 041 031 A beschreibt einen Trockner mit einer Abdeckung, die mittels Drehhebeln verriegelt ist. Ein Öffnen/Schließen oder Entnehmen/Einsetzen der Abdeckung ist nur durch mehrere Handgriffe möglich.

Die Druckschriften CN 101 100802A und WO 2012/062894 A2 offenbaren ein Haushaltsgerät gemäß dem Oberbegriff des Anspruchs 1.

Es ist die der Erfindung zugrundeliegende Aufgabe, ein Haushaltsgerät mit einem Verschlusselement zum Abdecken einer Wartungsöffnung anzugeben, das einfach und schnell bedient werden kann.
Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.
Gemäß einem Aspekt der Erfindung wird die Aufgabe durch ein Haushaltsgerät mit einem Verschlusselement zum Abdecken einer Wartungsöffnung, bei dem das Verschlusselement zumindest einen seitlich herausschiebbaren Verriegelungsschieber zum Verriegeln des Verschlusselements in der Wartungsöffnung und einen Drehverschluss zum manuellen Betätigen des Verriegelungsschiebers umfasst. Dadurch wird beispielsweise der technische Vorteil erreicht, dass das Verschlusselement mittels einer einzigen Drehbewegung Ver- und Entriegelt werden kann.
Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube oder ein Kältegerät, wie z.B. ein Kühlschrank, ein Gefrierschrank oder eine Kühlgefrierkombination.
Das kann aber auch ein Haushaltskleingerät sein, wie beispielsweise ein Warmwasserbereiter, ein Kaffeevollautomat, eine Küchenmaschine oder ein Staubsauger.
In einer vorteilhaften Ausführungsform des Haushaltsgerätes ist der Drehverschluss in der Mitte des Verschlusselements drehbar gelagert. Dadurch wird beispielsweise der technische Vorteil erreicht, dass der Drehverschluss leicht zugänglich ist.

In einer weiteren vorteilhaften Ausführungsform des Haushaltsgerätes beträgt ein Drehwinkel zwischen einer Entriegelungsposition des Drehverschlusses und einer Verriegelungsposition des Drehverschlusses weniger als 90°. Dadurch wird beispielsweise der technische Vorteil erreicht, dass das Verschlusselement schnell mit einem einzigen Handgriff ver- und entriegelt werden kann.

In einer weiteren vorteilhaften Ausführungsform des Haushaltsgerätes weist das Verschlusselement eine Rechteckform auf. Dadurch wird beispielsweise der technische Vorteil erreicht, dass das Verschlusselement in eine rechteckige Wartungsöffnung eingesetzt werden kann.

In einer weiteren vorteilhaften Ausführungsform des Haushaltsgerätes umfasst der Drehverschluss eine spiralförmige Nut zum Einsetzen eines Betätigungsabschnittes des Verriegelungsschiebers. Dadurch wird beispielsweise der technische Vorteil erreicht, dass der Verriegelungsschieber beim Drehen des Drehverschlusses nach Außen oder Innen bewegt wird.

In einer weiteren vorteilhaften Ausführungsform des Haushaltsgerätes umfasst das Verschlusselement einen ersten Verriegelungsschieber zum Herausschieben an einer Seite des Verschlusselements und einen zweiten Verriegelungsschieber zum Herausschieben an einer gegenüberliegenden Seite des Verschlusselements umfasst. Dadurch wird beispielsweise der technische Vorteil erreicht, dass das Verschlusselement beidseitig fixiert wird.

In einer weiteren vorteilhaften Ausführungsform des Haushaltsgerätes sind der erste Verriegelungsschieber und der zweite Verriegelungsschieber mit einem elastischen Federring verbunden. Dadurch wird beispielsweise der technische Vorteil erreicht, dass die Verriegelungsschieber miteinander verbunden sind und der Federring dem System eine Vorspannung verleiht, die beim Einsetzen des Verschlusselementes eine effiziente Verrastung und Verriegelung gewährleistet.

In einer weiteren vorteilhaften Ausführungsform des Haushaltsgerätes sind der Federring und die Verriegelungsschieber in einem einzigen Kunststoffteil zusammengefasst. Dadurch wird beispielsweise der technische Vorteil erreicht, dass eine einfachere Montage und eine geringere Komplexität und Teileanzahl erzielt wird. Die Federwirkung wird durch eine formschlüssige Zwangsführung über die Nuten im Griffelement nicht benötigt.

In einer weiteren vorteilhaften Ausführungsform des Haushaltsgerätes umfasst das Verschlusselement einen dritten Verriegelungsschieber zum Herausschieben an einer Seite des Verschlusselements und einen vierten Verriegelungsschieber zum Herausschieben an einer gegenüberliegenden Seite des Verschlusselements, die senkrecht zu dem ersten und dem zweiten Verriegelungsschieber angeordnet sind. Dadurch wird beispielsweise der technische Vorteil erreicht, dass das Verschlusselement an allen vier Seiten arretiert wird.

In einer weiteren vorteilhaften Ausführungsform des Haushaltsgerätes sind der erste, der zweite, der dritte und der vierte Verriegelungsschieber mit einem elastischen Federring verbunden. Dadurch wird beispielsweise ebenfalls der technische Vorteil erreicht, dass Federring dem System eine Vorspannung verleiht.

In einer weiteren vorteilhaften Ausführungsform des Haushaltsgerätes ist der herausschiebbare Verriegelungsschieber hinter einer Abdeckkappe angeordnet. Dadurch wird beispielsweise der technische Vorteil erreicht, dass ein Eindringen von Fremdkörpern verhindert wird, die die Mechanik des Verschlusselementes beeinträchtigen könnten.

In einer weiteren vorteilhaften Ausführungsform des Haushaltsgerätes umfasst die Abdeckkappe eine Öffnung zum Betätigen des Drehverschlusses. Dadurch wird beispielsweise der technische Vorteil erreicht, dass der Drehverschluss durch die Abdeckkappe hindurch betätigt werden kann.

In einer weiteren vorteilhaften Ausführungsform des Haushaltsgerätes ist die Abdeckkappe auf das Verschlusselement aufrastbar. Dadurch wird beispielsweise der technische Vorteil erreicht, dass die Abdeckkappe schnell montiert werden kann.

In einer weiteren vorteilhaften Ausführungsform des Haushaltsgerätes weist der Verriegelungsschieber einen rechteckigen Querschnitt auf. Dadurch wird beispielsweise der technische Vorteil erreicht, dass der Verriegelungsschieber flach ausgebildet ist und wenig Bauraum in Anspruch nimmt.

In einer weiteren vorteilhaften Ausführungsform des Haushaltsgerätes umfasst das Verschlusselement eine kreisförmige Vertiefung mit einem diametral verlaufenden Griffelement. Dadurch wird beispielsweise der technische Vorteil erreicht, dass das Griffelement nicht aus dem Verschlusselement herausragt.

In einer weiteren vorteilhaften Ausführungsform des Haushaltsgerätes umfasst das Verschlusselement Verstärkungsrippen, die konzentrisch um den Drehverschluss angeordnet sind. Dadurch wird beispielsweise der technische Vorteil erreicht, dass die Stabilität des Verschlusselementes erhöht wird.

Ausführungsbeispiele der Erfindung sind in den Zeichnungen dargestellt und werden im Folgenden näher beschrieben.

Es zeigen:
- Fig. 1: eine schematische Ansicht eines Haushaltsgerätes; und
- Fig. 2A und 2B: eine Ansicht eines Verschlusselementes mit einem Drehverschluss,
- Fig. 3: eine Explosionsansicht des Verschlusselementes;
- Fig. 4A und 4B: eine Rückansicht des Verschlusselementes mit Verriegelungsschiebern, und
- Fig. 5A und 5B: eine perspektivische Ansicht des Verschlusselementes.

Fig. 1 zeigt eine schematische Ansicht eines Haushaltsgerätes 100. Das Haushaltsgerät 100 ist beispielsweise ein Wäschetrockner. Der Wäschetrockner umfasst eine Wartungsöffnung 103, die mittels eines Verschlusselementes 101 als Servicedeckel abgedeckt oder verschlossen ist. Hinter dem Verschlusselement 101 befindet sich beispielsweise ein Flusensieb oder eine andere Komponente des Haushaltsgerätes 100, die von Zeit zu Zeit von außen zugänglich gemacht werden soll.

Fig. 2A zeigt eine Ansicht des Verschlusselementes 101 mit einem Drehverschluss 107 in einer geschlossenen Position. Das Verschlusselement 101 weist eine rechteckige Form auf, die die rechteckige Wartungsöffnung 103 verschließt. Der Drehverschluss 107 befindet sich in der Mitte des Verschlusselementes 101. Weiter umfasst das Verschlusselement 101 vier seitlich herausschiebbare Verriegelungsschieber 105-1, 105-2, 105-3 und 105-4, die jeweils an einer Seite 113-1, 113-2, 113-3 und 113-4 des Verschlusselements 101 herausragen.

Die Verriegelungsschieber 105-1, 105-2, 105-3 und 105-4 dringen beim Verriegeln in Pfeilrichtung in entsprechende Aufnahmen in der Wartungsöffnung 103 ein, so dass das Verschlusselement 101 an jeder Seite 113-1, 113-2, 113-3 und 113-4 arretiert wird. Durch ein Drehen des Drehverschlusses 107 werden die Verriegelungsschieber 105-1, 105-2, 105-3 und 105-4 seitlich ein- oder ausgefahren. Zusätzlich umfasst das Verschlusselement 101 Verstärkungsrippen 117, die konzentrisch um den Drehverschluss 107 angeordnet sind, so dass die Stabilität des Verschlusselementes 101 erhöht wird..

Fig. 2B zeigt eine Ansicht des Verschlusselementes 101 mit dem Drehverschluss 107 in einer offenen Position. In der offenen Position sind die Verriegelungsschieber 105-1, 105-2, 105-3 und 105-4 eingefahren, so dass das Verschlusselement 101 aus der Wartungsöffnung 103 entnommen werden kann. Die Verriegelungsschieber 105-1, 105-2, 105-3 und 105-4 werden durch Drehen des Drehverschlusses 107 zurückgezogen.

Fig. 3 zeigt eine Explosionsansicht des Verschlusselementes 101. Das Verschlusselement 101 umfasst einen Innendeckel 123, die Verriegelungsschieber 105-1, 105-2, 105-3 und 105-4 und den Drehverschluss 107 sowie eine nicht gezeigte Abdeckkappe. Der Innendeckel 123, die Verriegelungsschieber 105-1, 105-2, 105-3 und 105-4, der Drehverschluss 107 und die Abdeckkappe sind beispielsweise aus Spritzgussteilen gebildet.

Der Innendeckel 123 ist durch konzentrisch um den Drehverschluss 107 umlaufende Verstärkungsrippen 117 verstärkt. Die Verstärkungsrippen 117 bilden gleichzeitig eine Führung für die Verriegelungsschieber 105-1, 105-2, 105-3 und 105-4. Zu diesem Zweck umfassen die Verstärkungsrippen 117 Ausnehmungen, in denen die Verriegelungsschieber 105-1, 105-2, 105-3 und 105-4 eingelegt werden.

Die Verriegelungsschieber 105-1, 105-2, 105-3 und 105-4 sind durch einen elastischen Federring 115 miteinander verbunden, so dass dem System eine Vorspannung verliehen wird und beim Einsetzen des Verschlusselementes 101 eine zuverlässige Verrastung und eine Verriegelung gewährleistet wird.

Der Drehverschluss 107 ist mit einer Schraube 125 an einer Drehachse 127 des Innendeckels 123 befestigt. Der Drehverschluss 107 ist kreisförmig ausgebildet und weist in der Mitte eine schüsselartige Vertiefung 121 auf. Quer durch die Vertiefung 121 erstreckt sich das Griffelement 119, so dass der Drehverschluss 107 keine hervorstehenden Teile aufweist.

Fig. 4A zeigt eine Rückansicht des Verschlusselementes 101 mit den Verriegelungsschiebern 105-1, 105-2, 105-3 und 105-4 in der geschlossenen Position. An der Rückseite des Drehverschlusses 107 befindet sich eine spiralförmige Nut 109 zum Einsetzen eines Betätigungsabschnittes 111 des Verriegelungsschiebers 105. Durch den Betätigungsabschnitt 111 in der spiralförmigen Nut 109 des Drehverschlusses 107 werden die Verriegelungsschieber 105-1, 105-2, 105-3 und 105-4 beim Drehen des Drehverschlusses 107 translatorisch bewegt.

Durch eine Schwenkbewegung des Drehverschlusses 107 um 90° Grad erfolgt eine lineare Verriegelung des Verschlusselementes 101 gleichzeitig an vier Punkten. Dabei werden die Verriegelungsschieber 105-1, 105-2, 105-3 und 105-4 über die durch die Nut 109 definierte Kurvenbahn derart geführt, dass eine gleichmäßige translatorische Bewegung in Öffnungs- oder Schließrichtung entsteht. Die Verriegelungsschieber 105-1, 105-2, 105-3 und 105-4 beschreiben den gleichen Weg, so dass nach einem Erreichen der Offen-Stellung das Verschlusselement 101 mit einem Handgriff entnommen werden kann.

Fig. 4B zeigt eine weitere Rückansicht des Verschlusselementes 101 mit den Verriegelungsschiebern 105-1, 105-2, 105-3 und 105-4 in der offenen Position. In der offenen Position werden die Verriegelungsschieber 105-1, 105-2, 105-3 und 105-4 nach Innen gezogen und der elastische Federring 115 komprimiert sich wellenartig. Die Verriegelungsschieber 105-1, 105-2, 105-3 und 105-4 sind durch kreuzförmige Verstärkungsrippen stabilisiert.

Fig. 5A und 5B zeigen weitere perspektivische Ansichten des Verschlusselementes 101. Durch Drehen des Drehverschlusses 107 bewegen sich die Verriegelungsschieber 105-1, 105-2, 105-3 und 105-4, so dass das Verschlusselement verriegelt werden kann. An der Rückseite des Verschlusselementes 101 ist jeweils eine linke und rechte Seitenwand 129 gebildet, durch die das Verschlusselement 101 beim Einsetzen in die Wartungsöffnung 103 geführt werden kann.

Die Verriegelungsschieber 105-1, 105-2, 105-3 und 105-4 weisen eine flache, im Querschnitt rechteckige Form auf, so dass diese raumsparend in das Verschlusselement 101 integriert werden können. Das Verschlusselement 101 kann mit einer nicht gezeigten Abdeckkappe bedeckt werden, die eine Öffnung für den Drehverschluss 107 umfasst. Dadurch kann die Mechanik im Inneren des Verschlusselementes 101 vor Beschädigungen geschützt werden.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Haushaltsgerät
- 101: Verschlusselement
- 103: Wartungsöffnung
- 105-1: Verriegelungsschieber
- 105-2: Verriegelungsschieber
- 105-3: Verriegelungsschieber
- 105-4: Verriegelungsschieber
- 107: Drehverschluss
- 109: Nut
- 111: Betätigungsabschnittes
- 113-1: Seite
- 113-2: Seite
- 113-3: Seite
- 113-4: Seite
- 115: Federring
- 117: Verstärkungsrippen
- 119: Griffelement
- 121: Vertiefung
- 123: Innendeckel
- 125: Schraube
- 127: Drehachse
- 129: Seitenwand

## Patentansprüche

1. Haushaltsgerät (100) mit einem Verschlusselement (101) zum Abdecken einer Wartungsöffnung (103), wobei das Verschlusselement (101) zumindest einen seitlich herausschiebbaren Verriegelungsschieber (105-1, 105-2, 105-3 105-4) zum Verriegeln des Verschlusselements (101) in der Wartungsöffnung (103) und einen Drehverschluss (107) zum manuellen Betätigen des Verriegelungsschiebers (105) umfasst, **dadurch gekennzeichnet, dass** das Verschlusselement (101) einen ersten Verriegelungsschieber (105-1) zum Herausschieben an einer Seite (113-1) des Verschlusselements (101) und einen zweiten Verriegelungsschieber (105-2) zum Herausschieben an einer gegenüberliegenden Seite (113-2) des Verschlusselements (101) umfasst, und dass der erste Verriegelungsschieber (105-1) und der zweite Verriegelungsschieber (105-2) mit einem elastischen Federring (115) verbunden sind.

2. Haushaltsgerät (100) nach Anspruch 1, **dadurch gekennzeichnet, dass** der Drehverschluss (107) in der Mitte des Verschlusselements (101) drehbar gelagert ist.

3. Haushaltsgerät (100) nach einem der vorangehenden Ansprüche, **dadurch gekennzeichnet, dass** ein Drehwinkel zwischen einer Entriegelungsposition des Drehverschlusses (107) und einer Verriegelungsposition des Drehverschlusses (107) weniger als 90° beträgt.

4. Haushaltsgerät (100) nach einem der vorangehenden Ansprüche, **dadurch gekennzeichnet, dass** das Verschlusselement (101) eine Rechteckform aufweist.

5. Haushaltsgerät (100) nach einem der vorangehenden Ansprüche, **dadurch gekennzeichnet, dass** der Drehverschluss (107) eine spiralförmige Nut (109) zum Einsetzen eines Betätigungsabschnittes (111) des Verriegelungsschiebers (105) umfasst.

6. Haushaltsgerät (100) nach einem der vorhergehenden Ansprüche, **dadurch gekennzeichnet, dass** das Verschlusselement (101) einen dritten Verriegelungsschieber (105-3) zum Herausschieben an einer Seite (113-3) des Verschlusselements (101) und einen vierten Verriegelungsschieber (105-4) zum Herausschieben an einer gegenüberliegenden Seite (113-3) des Verschlusselements (101) umfasst, die senkrecht zu dem ersten und dem zweiten Verriegelungsschieber (105-1, 105-2) angeordnet sind.

7. Haushaltsgerät (100) nach Anspruch 6, **dadurch gekennzeichnet, dass** der erste, der zweite, der dritte und der vierte Verriegelungsschieber (105-1, ..., 105-4) mit einem elastischen Federring (115) verbunden sind.

8. Haushaltsgerät (100) nach einem der vorhergehenden Ansprüche, **dadurch gekennzeichnet, dass** der Federring (115) und die Verriegelungsschieber (105-1, ...105-4) in einem einzigen Kunststoffteil zusammengefasst sind.

9. Haushaltsgerät (100) nach einem der vorangehenden Ansprüche, **dadurch gekennzeichnet, dass** der herausschiebbare Verriegelungsschieber (105) hinter einer Abdeckkappe angeordnet ist.

10. Haushaltsgerät (100) nach Anspruch 9, **dadurch gekennzeichnet, dass** die Abdeckkappe eine Öffnung zum Betätigen des Drehverschlusses (107) umfasst.

11. Haushaltsgerät (100) nach Anspruch 9 oder 10, **dadurch gekennzeichnet, dass** die Abdeckkappe auf das Verschlusselement (101) aufrastbar ist.

12. Haushaltsgerät (100) nach einem der vorangehenden Ansprüche, **dadurch gekennzeichnet, dass** der Verriegelungsschieber (105) einen rechteckigen Querschnitt aufweist.

13. Haushaltsgerät (100) nach einem der vorangehenden Ansprüche, **dadurch gekennzeichnet, dass** das Verschlusselement (101) eine kreisförmige Vertiefung (121) mit einem diametral verlaufenden Griffelement (119) umfasst.

## Claims

1. Household appliance (100) with a closing element (101) for covering a maintenance opening (103), wherein the closing element (101) comprises at least one laterally extractable locking slide (105-1, 105-2, 105-3, 105-4) for locking the closing element (101) in the maintenance opening (103) and a twistable closure (107) for manual actuation of the locking slide (105), **characterised in that** the closing element (101) comprises a first locking slide (105-1) for extraction on one side (113-1) of the closing element (101) and a second locking slide (105-2) for extraction on an opposing side (113-2) of the closing element (101), and that the first locking slide (105-1) and the second locking slide (105-2) are connected to an elastic spring washer (115).

2. Household appliance (100) according to claim 1, **characterised in that** the twistable closure (107) is rotatably mounted in the centre of the closing element (101).

3. Household appliance (100) according to one of the preceding claims, **characterised in that** an angle of rotation between an unlocking position of the twistable closure (107) and a locking position of the twistable closure (107) is less than 90°.

4. Household appliance (100) according to one of the preceding claims, **characterised in that** the closing element (101) has a rectangular shape.

5. Household appliance (100) according to one of the preceding claims, **characterised in that** the twistable closure (107) comprises a spiral groove (109) for insertion of an actuation section (111) of the locking slide (105).

6. Household appliance (100) according to one of the preceding claims, **characterised in that** the closing element (101) comprises a third locking slide (105-3) for extraction on one side (113-3) of the closing element (101) and a fourth locking slide (105-4) for extraction on an opposing side (113-3) of the closing element (101), which are arranged perpendicular to the first and the second locking slide (105-1, 105-2).

7. Household appliance (100) according to claim 6, **characterised in that** the first, the second, the third and the fourth locking slide (105-1,..., 105-4) are connected to an elastic spring washer (115).

8. Household appliance (100) according to one of the preceding claims, **characterised in that** the spring washer (115) and the locking slides (105-1,... 105-4) are combined in a single plastic component.

9. Household appliance (100) according to one of the preceding claims, **characterised in that** the extractable locking slide (105) is arranged behind a cover cap.

10. Household appliance (100) according to claim 9, **characterised in that** the cover cap comprises an opening for actuation of the twistable closure (107).

11. Household appliance (100) according to claim 9 or 10, **characterised in that** the cover cap can be latched onto the closing element (101).

12. Household appliance (100) according to one of the preceding claims, **characterised in that** the locking slide (105) has a rectangular cross-section.

13. Household appliance (100) according to one of the preceding claims, **characterised in that** the closing element (101) comprises a circular depression (121) with a diametrically running handle element (119).

## Revendications

1. Appareil ménager (100) avec un élément de fermeture (101) destiné à recouvrir un orifice d'entretien (103), dans lequel l'élément de fermeture (101) englobe au moins un coulisseau de verrouillage extractible latéralement (105-1, 105-2, 105-3 105-4) destiné à verrouiller l'élément de fermeture (101) dans l'orifice d'entretien (103) et une fermeture tournante (107) destinée à l'actionnement manuel du coulisseau de verrouillage (105), **caractérisé en ce que** l'élément de fermeture (101) englobe un premier coulisseau de verrouillage (105-1) à extraire sur un côté (113-1) de l'élément de fermeture (101) et un deuxième coulisseau de verrouillage (105-2) à extraire sur un côté opposé (113-2) de l'élément de fermeture (101), et **en ce que** le premier coulisseau de verrouillage (105-1) et le deuxième coulisseau de verrouillage (105-2) sont reliés à une rondelle élastique (115).

2. Appareil ménager (100) selon la revendication 1, **caractérisé en ce que** la fermeture tournante (107) est logée en rotation au centre de l'élément de fermeture (101).

3. Appareil ménager (100) selon l'une des revendications précédentes, **caractérisé en ce qu'**un angle de rotation entre une position de déverrouillage de la fermeture tournante (107) et une position de verrouillage de la fermeture tournante (107) est inférieur à 90°.

4. Appareil ménager (100) selon l'une des revendications précédentes, **caractérisé en ce que** l'élément de fermeture (101) présente une forme rectangulaire.

5. Appareil ménager (100) selon l'une des revendications précédentes, **caractérisé en ce que** la fermeture tournante (107) englobe une rainure spiroïdale (109) pour la mise en place d'une section d'actionnement (111) du coulisseau de verrouillage (105).

6. Appareil ménager (100) selon l'une des revendications précédentes, **caractérisé en ce que** l'élément de fermeture (101) englobe un troisième coulisseau de verrouillage (105-3) à extraire sur un côté (113-3) de l'élément de fermeture (101) et un quatrième coulisseau de verrouillage (105-4) à extraire sur un côté opposé (113-3) de l'élément de verrouillage (101), lesquels sont disposés à la perpendiculaire du premier et du deuxième coulisseau de verrouillage (105-1, 105-2).

7. Appareil ménager (100) selon la revendication 6, **caractérisé en ce que** le premier, le deuxième, le troisième et le quatrième coulisseau de verrouillage (105-1, ... , 105-4) sont reliés à une rondelle élastique (115).

8. Appareil ménager (100) selon l'une des revendications précédentes, **caractérisé en ce que** la rondelle élastique (115) et les coulisseaux de verrouillage (105-1, ... 105-4) sont regroupés en une seule pièce en plastique.

9. Appareil ménager (100) selon l'une des revendications précédentes, **caractérisé en ce que** le coulisseau de verrouillage extractible (105) est disposé derrière un capot de protection.

10. Appareil ménager (100) selon la revendication 9, **caractérisé en ce que** le capot de protection englobe un orifice servant à actionner la fermeture tournante (107).

11. Appareil ménager (100) selon la revendication 9 ou 10, **caractérisé en ce que** le capot de protection peut être encliqueté sur l'élément de fermeture (101).

12. Appareil ménager (100) selon l'une des revendications précédentes, **caractérisé en ce que** le coulisseau de verrouillage (105) présente une section rectangulaire.

13. Appareil ménager (100) selon l'une des revendications précédentes, **caractérisé en ce que** l'élément de fermeture (101) englobe une concavité circulaire (121) avec un élément de préhension s'étendant diamétralement (119).
